# EUROPÄISCHE PATENTSCHRIFT

(11) **EP 0 114 169 B1**
(45) Veröffentlichungstag und Bekanntmachung des Hinweises auf die Patenterteilung: **16.06.1987**
(21) Anmeldenummer: 83100552.5
(22) Anmeldetag: 22.01.1983
(51) Int. Cl.: B31F 1/10

(54) **Verfahren zum Herstellen von Prägungen auf prägfähigen Warenbahnen sowie Vorrichtung zur Durchführung dieses Verfahrens**
Method and apparatus for creasing continuous webs
Procédé et dispositif de matriçage d'un matériau en bande

(43) Veröffentlichungstag der Anmeldung: 01.08.1984
(73) Patentinhaber: Saueressig & Co., D-4426 Vreden (DE)
(72) Erfinder: Schwager, Dieter, D-4426 Vreden (DE)
(74) Vertreter: Patentanwälte

## Beschreibung

Die Erfindung betrifft ein Verfahren zum Herstellen von Prägungen auf Warenbahnen, insbesondere Papier, Karton oder Metallfolien, zwischen einer Prägewalze (Vater) und einer Gegendruckwalze (Mutter), zwischen denen die Warenbahn innerhalb einer Walzendruckmaschine durchläuft und nach der Aufbringung von Druckfarben geprägt wird, wobei die Prägewalze und die Gegendruckwalze die zwischen ihnen durchlaufende Warenbahn nur im Bereich der Prägungen verformen und die Prägewalze die Umformung im Prägebereich einseitig vornimmt.

Es ist bereits bekannt, Warenbahnen und insbesondere Papier, Karton oder Metall, wie sie zur Herstellung von z. B. Zigarettenschachteln benutzt werden, erst zu bedrucken und dann in nachgeschalteten speziellen Prägewerken zu prägen. Diese Prägewerke sind entweder in die Druckmaschinen integriert und bilden dort das letzte Bearbeitungswerk, oder sie sind den Druckmaschinen nachgeschaltet.

Nachteilig ist bei den bekannten Prägewerken oder Prägemaschinen, daß sie mit hohem Druck arbeiten, daß infolgedessen die Einstellung des genauen Ortes der Prägung im Verhältnis zum Druckraster teilweise unvollkommen oder schwierig möglich ist, und daß sie aufgrund des verwendeten hohen Druckes maßlich ungenau, aufwendig, störanfällig, schwierig einzurichten und wenig wirtschaftlich sind. Sie weisen weiterhin einen hohen Verschleiß auf, die vorgenommene Prägung ist oft fehlerhaft, und aufgrund ihrer geringen Bearbeitungsgeschwindigkeit können sie den Durchsatz der Druckmaschinen unnötig verringern.

Aus der vorveröffentlichten US-A-3,403,621 ist ein kombiniertes Farbendruck- und Prägewerk bekannt, bei welchem druck und prägefähiges Material zwischen einer Prägewalze und einer Deckwalze im Zusammenwirken mit einem Farbübertragungszylinder bedruckt und geprägt werden. Die Prägewalze hat erhabene Prägevorsprünge aus hartem Material wie Metall oder Kunststoff, während die Deckwalze eine äußere Beschichtung aus Weichmaterial wie Gummi aufweist. Die Prägung einer zwischen den beiden Walzen durchlaufenden prägefähigen Folie geschieht dadurch, daß die Vorsprünge der Prägewalze zusammen mit der zu prägenden Folie diese unter hohem Druck in die nachgiebige Gummischicht hineindrücken und dabei entsprechend eine Prägeverformung erzeugen.

Nachteilig wird hierbei die zu prägende Folie oder Warenbahn äußerst strapaziert und gereckt und hohen Drücken ausgesetzt. Eine Übereinstimmung zwischen Bedruckung und Prägung ist nur deshalb möglich, weil beide Vorgänge in einem einzigen Durchgang durch die kombinierte Bedruckungs- und Prägemaschine vorgenommen und dabei eine mitlaufende Farbübertragungswalze im Zusammenwirken mit der Prägewalze vorgesehen ist.

Wenn jedoch das Prägewerk als letzte Station in eine mehrere Druckstationen aufweisende kontinuierliche Endlos-Druckmaschine integriert wird, welche teilweise dehnbares oder feuchtigkeitsempfindliches Material wie Papierbahnen o. ä. zu bedrucken oder zusätzlich zu falzen haben, sind die bei der bekannten Falz- und Druckvorrichtung erforderlichen hohen Arbeitsdrücke von größtem Nachteil und führen in der Praxis zu einer Dekompensation in der Übereinstimmung zwischen den einzelnen Druck- und Falzvorgängen. Denn für den Gleichlauf des in mehrstufigen Schritten durchgeführten Druck-und Prägevorganges ist es von besonderer Bedeutung, daß der auf die durchlaufende Warenbahn ausgeübte Druck zwischen der Präge- und der Gegendruckwalze geringer oder höchstens so groß ist, wie zwischen den betrieblich davor angeordneten Druck- und Preßeurwalzen. Anderenfalls könnte bei zu hohem Druck die Warenbahn gequetscht, verdünnt und damit unzulässig gereckt werden, oder bei zu geringem Zug könnte die Übereinstimmung zwischen den einzelnen Farbfeldern des Druckes und den in einem bestimmten räumlichen Verhältnis hierzu angeordneten Prägefalzen schädlich verändert werden.

Der Erfindung liegt die Aufgabe zugrunde, ein Verfahren zum Prägen von Warenbahnen und eine hierfür geeignete Vorrichtung anzugeben, welche die vorgenannten Nachteile nicht mehr aufweisen und bei denen es möglich ist, ohne Anwendung hoher Drücke, d. h. praktisch mit solchen Drücken zu arbeiten, wie sie den während des Bedruckens von Tiefdruck-Druckmaschinen üblichen Walzendrücken entsprechen.

Das Verfahren soll insbesondere eine verbesserte Prägung bei hoher Durchlaufgeschwindigkeit ermöglichen, die Vorrichtung soll einfach aufgebaut und in eine übliche Druckmaschinenstraße integrierbar sein, ohne daß z. B. der Rahmen mit einer besonderen Verstärkung versehen werden muß, der Betrieb soll mit hoher Verfügbarkeit des Prägewerkes störungsunanfällig und verschleißarm sein, und die Handhabung der Prägevorrichtung soll auch solchem Personal überlassen werden, welches sonst nur für den Betrieb mit üblichen Offset-Druckmaschinen geschult ist.

Erfindungsgemäß soll der gesamte Prägevorgang auch bei schwierig zu prägenden Warenbahnen verbessert und vereinfacht werden, wobei die maschinellen Anforderungen auf diejenigen einer normalen Druckmaschine verringert werden sollen.

Diese Aufgabe wird mit dem erfindungsgemäßen Verfahren dadurch gelöst, daß die Warenbahn mit einer Zugspannung zwischen der Präge-und der Gegendruckwalze hindurchbewegt wird, wie diese der Zugspannung zur Bewegung der Bahn innerhalb des Farben-Druckwerkes entspricht, und daß hierfür der auf die durchlaufende Warenbahn ausgeübte Druck zwischen Präge-und Gegendruckwalze höchstens so groß ist, wie der Druck zwischen den betrieblich davor angeordneten Farbdruck- und/oder Preßeurwalzen.

Zur Lösung der Aufgabe wird weiterhin bei einer Vorrichtung zur Durchführung des Verfahrens mit einer Anzahl von betrieblich hintereinander angeordneten Druckwalzen und mindestens einem Prägewerk zum Herstellen von Prägungen, welches eine Prägewalze aus vergleichsweise härterem Material und eine Gegendruckwalze aus vergleichsweise weicherem Material aufweist, wobei die Ausnehmungen in der Gegendruckwalze ein mindestens so großes Volumen aufweisen wie es demjenigen der Vorsprünge der Prägewalze und dem umzuformenden Material entspricht, wofür der Absband zwischen der Walzenoberfläche der Prägewalze und der Gegendruckwalze nicht oder nur geringfügig geringer ist als die Dicke der zu bedruckenden und zu prägenden Warenbahn, mit der Erfindung vorgeschlagen, daß die Prägewalze aus Metall besteht, daß die Gegendruckwalze aus laserschneidfähigem Material wie Hartgummi oder Kunststoff besteht, und daß die Ausnehmungen in der Gegendruckwalze achsparallele Stufen aufweisen.

Die Prägewalze besteht vorteilhaft aus einem Metall, z. B. geäztem Stahl oder verchromtem Kupfer, während die Gegenwalze aus Hartgummi oder anderen laserfähigen Materialien besteht. Diese Materialzusammenstellung schafft bereits das mit der Aufgabe erstrebte « drucklose » Prägen, wobei die Ausnehmung in der Gegendruckwalze mit ihren achsparallelen Stufen dieses Prägen mit geringen Drücken unterstützt.

Mit großem Vorteil werden in bekannter Weise die Vorsprünge durch das Abäzen danebenliegender Bereiche hergestellt, während die Ausnehmungen an der Gegendruckwalze dadurch hergestellt werden, daß die Stufen mittels eines hinsichtlich der Eindringtiefe eingestellten Laserstrahls ausgeschnitten werden. Der Laserstrahl schneidet dabei die Konturen hinsichtlich ihrer Form und ihrer Tiefe stufenförmig aus.

Entgegen den herkömmlichen Prägungen werden also keine Drücke im Bereich von bis zu 100 bar, sondern Drücke unterhalb von 5 bar verwendet, wobei weiterhin dafür Sorge getragen werden kann, daß die Warenbahn sich unter dem verwendeten Druck nicht ausweitet, d. h. der vorherige Druck und auch die Prägung entsprechen in ihrer Größe und Art den Forderungen der Aufgabenstellung.

Ersichtlicherweise ist es mit dem erfindungsgemäßen Verfahren und der entsprechenden Vorrichtung erstmalig möglich, eine Prägung mit hohen Geschwindigkeiten « on line » vorzunehmen, wobei sich für den Fachmann überraschend eine besonders gute Prägequalität ergibt, und es kann daher von einer idealen Lösung der anstehenden Probleme gesprochen werden.

Im folgenden wird ein Ausführungsbeispiel der Erfindung anhand einer Zeichnung näher beschrieben, welche ausschnittsweise die Prägung zwischen einer Erhöhung der Prägewalze und der Ausnehmung der Gegendruckwalze zeigt.

In einer herkömmlichen Druckmaschine, z. B. Walzentiefdruckmaschine, sind zusätzlich am Ende des Durchlaufs der Warenbann, also betrieblich hinter den Druckwerken, eine Prägewalze 1 (Vater) und eine Gegendruckwalze 2 (Mutter) angeordnet. Zwischen diesen beiden Walzen 1, 2 verläuft die Warenbahn 3, welche mittels Vorsprüngen 6 der Prägewalze 1 mit Prägungen versehen wird. Die Vorsprünge 6 weisen in etwa die Form der künftigen Prägung auf, sie steigen mittels Rundungen 7 aus der Oberfläche der Prägewalze 1 auf.

Die Oberfläche der Gegendruckwalze 2 ist mit Ausnehmungen 4 versehen, die achsparallele Stufen 5 aufweisen und deren Volumen eine Größe besitzt, um das Volumen der Warenbahn im Bereich der Prägestelle sowie das Volumen der Vorsprünge 6 aufnehmen zu können. Gegebenenfalls kann auch das Volumen der Ausnehmung 6 geringfügig größer als die vorgenannten Volumina sein.

Die Prägewalze 1 besteht aus Metall, z. B. geäztem Stahl oder verchromten Kupfer, während die Gegendruckwalze 2 aus Hartgummi oder anderen laserfähigen Materialien besteht.

Der Abstand zwischen der Prägewalze 1 und' der Gegendruckwalze 2 entspricht der Dicke der Warenbahn oder liegt geringfügig darunter, wobei die Warenbahn aber nur im elastischen Bereich verformt wird und daher ihre Ausgangsdimensionen beibehält. Entgegen der herkömmlichen Prägetechnik wird die Warenbahn als solche also nur im Bereich der Prägestellen verformt und der Aufdruck sowie die entsprechenden Dimensionen bleiben während des Prägens unverändert.

Die Prägewalze 1 und die Gegendruckwalze 2 müssen einen absoluten Gleichlauf aufweisen und eine genaue Abstimmung besitzen. Vorteilhaft wird deshalb die entsprechende Maschineneinstellung im Prägewerk begonnen und dann rückwärts gegen die Warenbahnlaufrichtung innerhalb der einzelnen Druckwerke vorgenommen, die sich jeweils nach dem dahinterliegenden Werk richten. Das Druckwerk für die letzte Farbe wird also in Abhängigkeit von den Druckmarken der Prägung eingestellt usw.

Die Ausnehmungen in der Gegendruckwalze 2 werden kurz gesagt jeweils so groß gehalten, daß das bei der Prägung verformte Material hineinpaßt, und es ist für den Fachmann absolut überraschend, daß trotz der fertigungstechnisch praktisch allein durchführbaren Stufenform der Ausnehmungs-Wandungen eine glatte Prägung erfolgt, bei welcher eine Stufenform nicht mehr erkennbar ist. Angesichts der hohen Prägegeschwindigkeit. die der Druckgeschwindigkeit der Maschine entspricht, ist also ein unbestreitbarer technischer Fortschritt vorhanden.

## Patentansprüche

1. Verfahren zur Herstellung von Prägungen auf Warenbahnen, insbesondere Papier, Karton oder Metallfolien, zwischen einer Prägewalze (Vater) und einer Gegendruckwalze (Mutter), zwischen denen die Warenbahn innerhalb einer Walzendruckmaschine durchläuft und so nach Aufbringung der Druckfarben geprägt wird, wobei die Prägewalze (1) und die Gegendruckwalze (2) die zwischen ihnen durchlaufende Warenbahn nur im Bereich der Prägungen verformen und die Prägewalze (1) die Umformung im Prägebereich einseitig vornimmt, dadurch gekennzeichnet, daß die Warenbahn (3) mit einer Zugspannung zwischen der Präge- und der Gegendruckwalze (1, 2) hindurchbewegt wird, wie diese der Zugspannung zur Bewegung der Bahn innerhalb des Farben-druckwerkes entspricht, und daß hierfür der auf die durchlaufende Warenbahn (3) ausgeübte Druck zwischen Präge- und Gegendruckwalze (1, 2) höchstens so groß ist, wie der Druck zwischen den betrieblich davor angeordneten Farbdruck-und/oder Presseurwalzen.

2. Vorrichtung zurDurchführung des Verfahrens nach Anspruch 1 mit einer Anzahl von betrieblich hintereinander angeordneten Druckwalzen und mindestens einem Prägewerk zum Herstellen von Prägungen, welches eine Prägewalze (1) aus vergleichsweise härterem Material und eine Gegendruckwalze (2) aus vergleichsweise weicherem Material aufweist, wobei die Ausnehmungen (4) in der Gegendruckwalze (2) ein mindestens so großes Volumen aufweisen wie es demjenigen der Vorsprünge (6) der Prägewalze (1) und dem umzuformenden Material entspricht, wofür der Abstand zwischen der Walzenoberfläche der Prägewalze (1) und der Gegendruckwalze (2) nicht oder nur geringfügig geringer ist als die Dicke der zu bedruckenden und zu prägenden Warenbahn (3), dadurch gekennzeichnet, daß die Prägewalze (1) aus Metall besteht, daß die Gegendruckwalze (2) aus laserschneidfähigem Material wie Hartgummi oder Kunststoff besteht, und daß die Ausnehmungen (4) in der Gegendruckwalze (2) achsparallele Stufen (5) aufweisen.

## Claims

1. A method of producing stamped or embossed patterns in material webs, especially in paper, cardboard or metal foils, between a stamping cylinder (patrix) and a counter-pressure cylinder (matrix) between which the material web travels within a cylinder printing machine, thereby to become stamped or embossed after the application of the printing inks, wherein the stamping cylinder (1) and the counter-pressure cylinder (2) deform or shape the material web passing through between them, only in the area of the stamped or embossed patterns, and the stamping cylinder (1) effects the shaping unilaterally in the stamping or embossing area, characterized in that the material web (3) is passed through between the stamping and counter-pressure cylinders (1, 2) under a tension as corresponds to the tension for moving the web within the color printing machine, and that, to this effect, the pressure exerted on the travelling material web (3) running between the stamping and counter-pressure cylinders (1, 2) is as most as high as the pressure (applied) between the color printing and/or presser rollers operationally located upstream of the stamping and counter-pressure cylinders.

2. An apparatus for carrying out the method according to claim 1, comprising a plurality of printing rolls operationally positioned one behind the other (or in tandem), and at least one stamping mechanism for producing stamped or embossed patterns and including a stamping cylinder (1) of a relatively harder material and a counter-pressure cylinder (2) of a relatively softer material, with the recesses (4) formed in the counter-pressure cylinder (2) having a volume of at least a magnitude as corresponds to the volume of the projections (6) of the stamping cylinder (1) and the material to be shaped, to which effect the spacing between the cylinder surface of the stamping cylinder (1) and the counter-pressure cylinder (2) is not smaller, or only insignificantly smaller, than the thickness of the material web (3) to be imprinted and stamped, characterized in that the stamping cylinder (1) is formed of a metal ; that the counter-pressure cylinder (2) is formed of a laser-machinable material, such as hard rubber or plastic ; and that the recesses (4) formed in the counter-pressure cylinder (2) include axial-parallel steps (5).

## Revendications

1. Procédé pour réaliser des empreintes sur des matières en bande, notamment papier, carton ou feuille métallique, entre un rouleau gaufreur (poinçon) et un rouleau de contre-pression (matrice) entre lesquels la matière en bande, défilant à l'intérieur d'une machine d'impression à rouleau, passe et est ainsi gaufrée après l'application des couleurs d'impression, le rouleau gaufreur (1) et le rouleau de contre-pression (2) ne conférant à la matière en bande passant entre eux une déformation que dans la région des empreintes, et le rouleau gaufreur (1) assumant unilatéralement la déformation dans la région du gaufrage, caractérisé en ce que la matière en bande (3) est déplacée entre le rouleau gaufreur (1) et le rouleau de contre-pression (2) en étant soumise à une contrainte de traction qui correspond à celle nécessaire au mouvement de la bande à l'intérieur du mécanisme d'impression en couleurs, et en ce que, à cet effet, la pression entre rouleau gaufreur (1) et rouleau de contre-pression (2), exercée sur la matière en bande (3) en défilement, est tout au plus aussi grande que la pression entre les rouleaux d'impression en couleurs et/ou les rouleaux presseurs situés fonctionnellement en amont.

2. Dispositif de mise en oeuvre du procédé selon la revendication 1, comportant plusieurs rouleaux d'impression fonctionnellement agencés les uns à la suite des autres, et au moins un mécanisme de gaufrage pour réaliser des empreintes, lequel présente un rouleau gaufreur (1) en une matière comparativement plus dure et un rouleau de contre-pression (2) en une matière comparativement plus douce, les évidements (4) dans le rouleau de contre-pression (2) présentant un volume au moins aussi grand que celui des reliefs (6) du rouleau gaufreur (1) et de la matière à façonner par déformation, à l'effet de quoi l'intervalle entre la surface du rouleau gaufreur (1) et celle du rouleau de contre-pression (2) est identique, ou seulement légèrement inférieur, à l'épaisseur de la matière en bande (3) à imprimer et à gaufrer, caractérisé en ce que le rouleau gaufreur (1) est en métal, en ce que le rouleau de contre-pression (2) est en une matière, telle que caoutchouc dur ou matière plastique, apte à être découpée au laser, et en ce que les évidements (4) dans le rouleau de contre-pression (2) présentent des gradins (5) parallèles à l'axe.
